# DEMANDE DE BREVET EUROPEEN

(11) **EP 0 293 337 A2**
(43) Date de publication de la demande: **30.11.1988**
(21) Numéro de dépôt: 88830198.3
(22) Date de dépôt: 09.05.1988
(51) Int. Cl.: E04H 17/14

(54) **Clôture fixe ou mobile et à inclination variable**

(30) Priorité: 28.05.1987 IT 518687
(71) Demandeur: ROVERA RESINE S.r.l., I-65020 Alanno (Pescara) (IT)
(72) Inventeur: Rovera, Giuseppe, I-21100 Varese (IT)
(74) Mandataire: Manzoni, Alessandro

(57) **Abrégé**

Une clôture fixe ou mobile comprenant des pieux de support (10) et des éléments modulaires (11) de clôture réalisés en matière plastique.Chaque pieu (10) peut être ancré (12) dans le sol ou appliqué à un appui mobile tandis que chaque élément modulaire (11) de clôture comprend au moins deux traverses (18) avec raccord d'extrémité (21) pour la jonction aux pieux et plusieurs lattes verticales (19) qui peuvent être solidaries ou articulées (20) aux traverses. Dans le deuxième cas, la clôture est aussi adaptable aux terrains dont l'inclination est variable.

## Description

### Etat de la technique

Pour l'assemblage et le soutien des clôtures, des grillages et d'autres structures du même genre on utilise, le plus souvent, des pieux ou montants de type différent qui en tout cas sont peux pratiques et qui en général sont enfoncés ou ancrés dans le sol sans aucune possibilité de les déplacer.

D'autre part, les éléments de clôture ou grillage ont, en général, une structure rigide et ses extrémités sont fixées aux pieux ou montants, ce qui ne permet aucune modification des conditions et de la direction de la clôture après sa mise en oeuvre, ni l'adaptation de la clôture à l'inclination éventuelle du terrain où il faut l'installer.

### Description de l'invention

Dans le but de porter remède aux inconvénients susdits l'invention propose une clôture ou grillage structurée pour un emploi versatile sur tout type de terrain et selon toute direction, et en outre avec la possibilité de l'ancrer stablement au sol ou de la soutenir au moyens de bases mobiles lestées tels que, par exemple, celles utilisées pour soutenir les parasols. Cette clôture ou grillage se prête aussi à être montée, sans démontage, sur les terrains inclinés en conservant la verticalité des lattes qui la composent.

Dans ce but la clôture conforme à l'invention, qui peut être fixe ou mobile, comprend des pieux de support et des éléments modulaires de clôture préférablement réalisés en matière plastique et se caractérise en ce que chaque pieu comprend des moyens pour son ancrage dans le sol ou pour son application à une base ou appui déplaçable sur le terrain, et en que chaque élément modulaire de clôture comprend au moins deux traverses dont les extrémités sont munies de raccords pour la jonction aux pieux avec la possibilité de les orienter horizontalement et une pluralité de lattes verticales solidaires ou articulées aux traverses susmentionnées.

En tout cas, des autres détails résultent plus évidents de la description suivante, faite avec référence au dessin ci-joint, dans lequel:
la Fig. 1 montre la vue perspective d'une partie de la clôture avec un pieu à ancrer au sol et un autre connecté à un appui mobile;
la Fig. 2 montre une portion de la clôture à éléments articulés pour l'installation sur un terrain incliné;
la Fig. 3 montre une vue schématique de dessus d'une partie de la clôture pour mettre en évidence les possibilités d'orientement;
la Fig. 4 montre la vue perspective d'un détail des moyens pour la jonction des traverses des éléments modulaires aux pieux;
la Fig. 5 montre en section les moyens dont à la Fig. 4 après leur assemblage; et
les Figures 6 et 7 montrent en vue perspective et en section les moyens à charnière pour un autre type de montage.

La clôture en question comprend des pieux de support 10 et des éléments modulaires de clôture 11 à joindre aux pieux 10 selon des orientements et des inclinaisons différents, les pieux 10 et les éléments modulaires 11 étant avantageusement réalisés en matière plastique.

Plus précisément, chaque pieu 10 s'accouple inférieurement, ou avec un embout à vis 12 destiné à se visser et à s'engager stablement dans le sol, ou bien avec un adaptateur 13 au moyen duquel le pieu peut être conjugué avec un appui mobile 14, par exemple du type utilisé pour soutenir les parasols (v. Fig. 1).

En outre, le pieu 10 est aussi muni latéralement d'étriers 15 pour la jonction amovible des éléments modulaires de clôture 11. Les étriers 15 sont fixés au pieu au moyen de vis 16 et peuvent être fixes ou préférablement orientables autour du pieu. Dans ce deuxième cas les vis 16 qui fixent les étriers 15 s'étendent dans une échancrure 17 crevée dans le pieu pour permettre l'orientabilité des étriers et par suite des éléments modulaires de clôture (v. Fig. 5).

Chaque élément modulaire de clôture 11 comprend à son tour au moins deux traverses parallèles 18 et une pluralité de lattes verticales 19.

Selon une première forme de réalisation, les traverses 18 et les lattes 19 sont réalisés de telle manière qu'elles forment un seul ensemble et partant une structure rigide comme montre la Fig. 1 du des sin.

Selon une autre forme de réalisation, les lattes 19 sont articulées, ou bien montées à pivot en 20 aux traverses 18 (v. Fig. 2) pour former une structure articulée et modifiable qui permet l'adaptation de la clôture aux différentes inclinations, en disposant les traverses 18 inclinées, tandis que les lattes 19 restent toujours en position verticale.

Dans un cas et l'autre les extrémités des traverses 18 sont munies d'éléments 21 pour leur assemblage préférablement amovible aux étriers latérales 15 des pieux 10 au moyen de vis ou goupilles 22 (v. Figures 4 et 5).

La structure toute particulière des pieux 10, des éléments de clôture 11 et de leurs composants complémentaires 15, 21 consent donc de former aisément et rapidement des clôtures soit fixes soit mobiles, soit orientables soit inclinables, ou encore en partie fixes et en partie mobiles, toujours avec la possibilité d'orienter les éléments de clôture consécutifs d'une manière différente les uns de les autres.

Pour obtenir des clôtures ou des parties de clôture fixes il suffit d'ancrer les pieux 10 dans le sol au moyen de leur embout à vis 12. Pour obtenir des clôtures ou des parties de clôture mobiles il suffit par contre d'appliquer, au moyen des adaptateurs 13, les pieux 10 aux appuis 14 correspondants placés et deplaçables sur le sol.

Dans un cas et l'autre il sera possible d'obtenir des clôtures soit rectilignes soit pliées à des angles différents, tout simplement en choisissant l'orientement approprié des étriers fixés aux pieux. En outre, comme nous avons dit plus haut, les éléments de clôture 11 peuvent être adaptés aux pentes différents du terrain grâce aux articulations entre les traverses 18 et les lattes verticales 19.

Il faut remarquer que, en appliquant aux pieux 10 d'un côté et aux traverses 18 de l'autre côté des élements de chranière 23 et respectivement 24 à axe verticale 25, comme montrent les Figures 6 et 7 du dessin, on peut réaliser une porte à lattes à un battant ou à deux battants, ayant toujours la possibilité d'orienter horizontalement l'élément 23 de la charnière du pieu autour de lui même.

La clôture décrite ci-dessus est tout à fait simple et versatile et on peut l'adapter facilement à toute nécessité et condition, soit horizontalement soit sur une pente, toujours en maintenant la stabilité et sûreté nécessaires.

## Revendications

1. Clôture fixe ou mobile, comprenant des pieux de support (10) et des éléments modulaires de clôture (11) préférablement réalisés en matière plastique, **caractérisée** en ce que chaque pieu comprend des moyens (12-13) pour son ancrage dans le sol ou pour son application à une base de support (14) déplaçable sur le sol, et en ce que chaque élément modulaire de clôture (11) comprend au moins deux traverses (18) dont les extémités sont munies de raccords (21) pour l'assemblage aux pieux (10) susdits avec la possibilité de les orienter horizontalement et une pluralité de lattes verticales (19) solidaires ou articulées à les traverses susdites.

2. Clôture selon la revendication 1), dont chaque élément modulaire de clôture (11) comprend au moins deux traverses (18) et une pluralité de lattes verticales montées sur pivots (20) sur les traverses susdites pour former une structure articulée s'étendant en horizontale ou à inclination variable.

3. Clôture selon les revendications 1) et 2), dont chaque pieu (10) est muni d'un embout à vis (12) pour son fixage dans le sol ou d'un adaptateur de base (13) pour son application à une base ou appui mobile tel ceux utilisés pour les parasols.

4. Clôture selon les revendications 1) et 2), dont chaque pieu est muni d'étriers latéraux (15) fixes ou orientables angulairement autour du pieu pour l'assemblage des éléments modulaires de clôture (11) à angles variables.

5. Clôture selon la revendication 4), dont les étriers orientables (15) sont fixés au pieu au moyen de vis qui passent dans une échancrure et dans laquelle chaque élément modulaire de clôture est assemblé aux étriers susdits au moyen de vis ou de goupilles.

6. Clôture selon les revendications 1) et 2), dont à un pieu au moins on peut fixer un élément de charnière (23) à axe verticale à connecter avec un élément à charnière complémentaire (24) fixé sur un élément de clôture (11) pour former une porte à lattes.
